# EUROPÄISCHE PATENTANMELDUNG

(11) **EP 0 116 354 A2**
(43) Veröffentlichungstag der Anmeldung: **22.08.1984**
(21) Anmeldenummer: 84101143.0
(22) Anmeldetag: 04.02.1984
(51) Int. Cl.: B65D 19/26

(54) **Flachpalette**

(30) Priorität: 12.02.1983 DE 8303910 U
(71) Anmelder: Ziegler, Kurt, D-5600 Wuppertal 1 (DE)
(72) Erfinder: Ziegler, Kurt, D-5600 Wuppertal 1 (DE)
(74) Vertreter: Baur, Eduard, Dr.-Ing. Dipl.-Ing.

(57) **Zusammenfassung**

Bei der Flachpalette bestehen die Eckklötze zumindest teilweise aus Preßspanmaterial, vorzugsweise aus einer Schale aus Hartschaummaterial und einem inneren durchgehenden Kern (17) aus Preßspanmaterial. Sie sind mit der Deckplatte durch einen Hot-Melt-Kleber verbunden. Zur Stapelung der Paletten sind an dem einen Ende der Palette die Eckklötze mit der Ecke fluchtend angeordnet, während an dem anderen Ende die Eckklötze zu einer Kante der Deckplatte einen Abstand haben, der der Längs- bzw. Breitseite des Eckklotzes entspricht und somit zwei Paletten derart raumsparend stapelbar sind, daß bei einander zugekehrten Unterseiten die Klötze der einen Palette an der Unterseite der anderen Palette anliegen.

## Beschreibung

Die Erfindung betrifft eine Flachpalette, umfassend eine von vier Eckklötzen und zumindest zusätzlich von einem, insbesondere von zwei bis fünf Stützklötzen gehaltene Deckplatte.

Bekannt ist unter anderem eine Doppeldeck-Flachpalette, bei der die Boden- und Deckplatte durch angeklebte Hartschaumklötze im Abstand voneinander gehalten sind, und bei welcher die Boden- und Deckenplatte aus dünnen Hartfaser- oder Preßspanplatten mit einer Dicke von 1,6 bis 6 mm, vorzugsweise ca. 3,2 mm, bestehen (DE-PS 26 31 373).

Eine derartig ausgestaltete Doppeldeck-Palette eignet sich auf Grund ihres sehr geringen Gewichtes und ihrer niedrigen Herstellungskosten ausgezeichnet als Einweg-Palette.

Bei dieser bekannten Palette können die Hartschaumklötze von der Gabel des Gabelstaplers beschädigt werden. Vielfach haben Gabelstaplerfahrer die Gewohnheit, Paletten unter Last auf der Stapelfläche zu verschieben, indem die Hubgabel an einem der Eckklötze oder an beiden angesetzt wird, um die Palette zurechtzurücken oder zu verschieben. Solche bei der Handhabung von Paletten angewandten Praktiken können zur Beschädigung bei den Hartschaumklötzen und zum Ausfall der Palette führen. Eine zumindest partielle Beschädigung von Hartschaumklötzen kann auch dann eintreten, wenn die Gabel des Hubstaplers nicht exakt in der stirnseitigen Position eingeführt, sondern schräg zur Palette angesetzt wird.

Der Erfindung liegt die Aufgabe zu Grunde, eine Palette der eingangs beschriebenen Art so zu verbessern, daß sie unter Beibehaltung ihrer hohen Festigkeit und Tragfähigkeit bei geringem Gewicht und niedrigen Herstellungskosten auch extremen Bedingungen der Umschlagpraxis widersteht. Insbesondere soll eine Beschädigung der tragenden Klötze in den Eckbereichen wirksam verhindert werden. Auch sollen sie raumsparend stapelbar sein.

Zur Lösung dieser Aufgabe ist gemäß der Erfindung vorgesehen, daß bei einer Flachpalette der eingangs genannten Art die Verbesserung darin besteht, daß die Eckklötze zumindest teilweise aus Preßspanmaterial und die Stützklötze aus Hartschaummaterial bestehen.

Eine derartig ausgestaltete Flachpalette ist hinsichtlich ihres Gewichtes sowie der Material- und Herstellungskosten nur unwesentlich aufwendiger als eine Palette, bei der sämtliche Klötze aus Hartschaummaterial bestehen. Hierbei kann es erfindungsgemäß möglich sein, die Eckklötze vollständig aus Preßspanmaterial zu fertigen oder aber die Hartschaumklötze mit einem durchgehenden Kern aus Preßspanmaterial zu versehen. Ein Klotz solcher Ausbildung kann auch als Stützklotz Anwendung finden.

Das Preßspanmaterial hat den Vorteil, daß es leichter als Holz ist, und daß die Herstellung einer Vielzahl gleich großer Klötze bzw. Kerne keinen größeren Arbeitsaufwand erfordert als die Herstellung entsprechender Hartschaumklötze. Ein weiterer Vorteil für die Herstellung einer Palette mit Misch-Beklotzung von Hartschaum- und Preßspanklötzen bzw. Hartschaum-Preßspanklötzen ergibt sich aus der Maßgenauigkeit, mit der beide Arten von Klötzen herstellbar sind. Im Gegensatz zu Klötzen aus Holz benötigt Preßspanmaterial keine Trocknung und arbeitet nicht, auch wenn es durch Witterungseinflüsse vorübergehend naß wird. Bei Verwendung insbesondere in tropischen Gegenden hat Preßspanmaterial weiter den Vorteil, daß es von Insekten, wie Wespen oder Termiten, nicht angegriffen wird und daher im Gegensatz zu Holz keine besondere Imprägnierung benötigt. Auch lassen sich Klötze aus Preßspanmaterial leicht mit der Deckplatte der Palette verbinden.

Eine Ausgestaltung der Erfindung sieht mit Vorteil, insbesondere für die Festigkeit bei relativ geringem Gewicht vor, daß zumindest die Preßspan-Eckklötze als gleich große Quader mit einem Längen-Breitenverhältnis von ca. 2 : 1 ausgebildet und mit ihren Längskanten in Palettenlängsrichtung angeordnet sind.

Sowohl die Eck- als auch die Stützklötze sind mittels Hot-Melt-Kleber mit der Deck- und ggf. mit einer Bodenplatte mit ihrer jeweils größten Fläche ganzflächig verklebt, so daß keine getrennte Verklebung von Hartschaummaterial und Preßspanmaterial erforderlich ist. Um den notwendigen und schnellen Anpreßdruck zu erreichen, erfolgt zusätzlich eine Nagelung.

Dadurch, daß das Preßspanmaterial mit demselben Kleber wie das Hartschaummaterial verklebt werden kann, ergeben sich für die Herstellung der Palette optimal kostengünstige Voraussetzungen. Durch die Verwendung von Hot-Melt-Kleber ergeben sich kurze Abbindezeiten, so daß eine Zwischenlagerung vor dem Versand entfallen kann.

Eine Erleichterung für ein problemloses Einfahren der Hubgabel wird mit der erfindungsgemäßen Ausgestaltung der Palette dadurch erreicht, daß die Eckklötze, in Palettenlängsrichtung gesehen, an den aneinander gegenüberliegenden Stirnkanten eine Abrundung bzw. eine Abschrägung aufweisen.

Ebenfalls ein problemloses Einfahren der Hubgabel wird dadurch begünstigt, daß nach einem anderen Vorschlag die Eckklötze als gleich große Zylinder ausgebildet sind. Je nach Anforderung an die Belastbarkeit der Palette kann wahlweise vorgesehen sein, daß die Deckplatte eine Hartfaserplatte mit einer Dicke von vorzugsweise ca. 3,2 bis 5 mm oder eine Preßspanplatte mit einer Dicke von vorzugsweise ca. 10 bis 16 mm ist.

In beiden Fällen wirkt sich die Fertigungstechnik durch Kleben besonders vorteilhaft und kostengünstig aus, da sowohl eine Hartfaserplatte als auch eine Preßspanplatte durch die ganzflächige Klebschicht zusammen mit den Klötzen ein Gebilde von höchstmöglicher Festigkeit und Tragfähigkeit ergibt.

Dadurch wird im Falle einer Verwendung als Display-Palette auch die besonders kostengünstige Ausführung ermöglicht, daß die Palette mit einer Deckplatte ausgestattet, jedoch ohne Bodenplatte ist.

Wenn vorauszusehen ist, daß die Palette mehrfach am Boden bzw. auf der Stapelfläche verschoben oder auf Rollenbahnen bewegt werden soll, kann diese nach einem weiteren zweckmäßigen Vorschlag so ausgestaltet sein, daß zumindest die Eckklötze an deren Unterseiten mit von Eckklotz zu Eckklotz sich erstreckenden Kufen ausgestattet sind, die vorzugsweise aus Hartfaser- oder aus Preßspanmaterial bestehen. Auch bei diesen erfolgt eine Verklebung durch einen Hot-Melt-Kleber in Verbindung mit einer Nagelung der Kufe mit dem Preßspankörper des Klotzes. Dabei wird eine Verbesserung der Festigkeit bei Anordnung von Kufen dadurch erzielt, daß die Kufen durch quer zu ihrer Längsrichtung an ihrer Unterkante verlaufende Querkufen verbunden sind, die ebenfalls aus Preßspan oder Hartfaser bestehen, mit vorzugsweise einer Dicke von 3,2 bis 5 mm.

In weiterer erfindungsgemäßer Ausgestaltung wird vorgeschlagen, daß bei rechteckigem, insbesondere quadratischem Querschnitt der Schale aus Hartschaummaterial der innere durchgehende Kern aus Preßspanmaterial einen rechteckigen, insbesondere langgestreckten Querschnitt aufweist und vorteilhaft der Kern in der Schale außermittig und nahe dem Rand der Deckplatte angeordnet ist und bei langgestreckter Palette die Längsseite des Kerns parallel zur Längsseite der Palette verläuft.

Um eine raumsparende Stapelung der Paletten zu erreichen, wird in weiterer erfindungsgemäßer Ausgestaltung vorgeschlagen, daß an dem einen Ende der Palette die Eckklötze mit der Ecke fluchtend angeordnet sind, während an dem anderen Ende die Eckklötze zu einer Kante der Deckplatte einen Abstand haben, der der Längs- bzw. Breitseite des Eckklotzes entspricht und somit zwei Paletten derart raumsparend stapelbar sind, daß bei einander zugekehrter Unterseite die Klötze der einen Palette an der Unterseite der anderen Palette anliegen.

Im folgenden wird die Erfindung anhand von in verschiedenen Zeichnungen dargestellten Ausführungsbeispielen mit ihren Vorteilen näher erläutert.

Es zeigen:
Fig. 1 eine Draufsicht auf eine erfindungsgemäße Palette,
Fig. 2 eine Vorderansicht der Palette gemäß Fig. 1,
Fig. 3 a
bis 3 e eine schematische Darstellung der Anordnung von Eck-und Stützklötzen
   - mit vier Eckklötzen und einem Stützklotz (Fig.3a)
   - mit vier Eck- und zwei Stützklötzen (Fig.3b)
   - mit vier Eck- und drei Stützklötzen (Fig.3c)
   - mit vier Eck- und vier Stützklötzen (Fig.3d)
   - mit vier Eck- und fünf Stützklötzen (Fig.3e),
Fig. 4 eine Anordnung von vier zylindrischen Eckklötzen und fünf Stützklötzen,
Fig. 5 eine Draufsicht auf eine mit Kufen ausgestattete Palette gemäß der Erfindung,
Fig. 6 eine Vorderansicht der Palette gemäß Fig. 5,
Fig. 7 einen Schnitt durch eine vorteilhafte Ausführungsform eines Eckklotzes,
Fig. 8 eine Aufsicht auf einen Eckklotz gemäß Fig. 7,
_{Fi}g. ₉ in perspektivischer Darstellung zwei an ihren Unterseiten einander zugekehrte Paletten abgewandelter Ausbildung,
Fig. 10 die ineinander gestapelten beiden Paletten nach Fig. 9,
Fig. 11 eine weitere Palette in der Ansicht von unten.

Eine Palette gemäß der Erfindung, siehe Fig. 1, umfaßt eine Deckplatte 2, die je nach Anforderungen an die Tragfähigkeit entweder eine Hartfaser - platte mit-einer Dicke von ca. 3,2 bis 5 mm oder eine Preßspanplatte mit einer Dicke von ca. 10 bis 16 mm ist. Die Deckplatte 2 ist in der gezeigten Ausführung beispielsweise von vier Eckklötzen 3, 3' sowie von fünf Stützklötzen 4 gehalten. Die vier Eckklötze 3, 3' bestehen aus Preßspanmaterial, während die Stützklötze 4 aus Hartschaum, beispielsweise aus Styropur-Hartschaum bestehen. Um ein problemloses Einfahren der Gabel 5 des Gabelstaplers zu erleichtern, sind die Eckklötze 3 an ihren einander gegenüberliegenden Stirnkanten 6 vorzugsweise mit einer Abschrägung 7 versehen. Eine etwas andere Ausführung zeigt der Eckklotz 3'. Dieser ist an seiner Stirnkante 6 mit einer Abrundung 8 versehen. Diese Abschrägung 7 bzw. Abrundung 8 bewirken sehr vorteilhaft, daß die Gabel 5 des Gabelstaplers beim Einfahren in die Palette 1 auch bei etwas einseitigem Ansatz nicht an einem der Eckklötze 3, 3' aneckt und damit die Palette 1 beschädigt. Die Eckklötze 3, 3' sowie die Stutzklotze 4 sind quaderförmig ausgebildet und weisen ein Längen/ Breitenverhältnis von beispielsweise 2 : 1 auf. Sie sind mit ihren Längskanten 9 parallel zur Palettenaußenkante ausgerichtet und bei rechteckigen Paletten in Palettenlängsrichtung 10.

Wie die Vorderansicht der Palette 1 gemäß Fig. 2 zeigt, umfaßt diese die Deckplatte 2, die Eckklötze 3, 3', die Stützklötze 4 sowie die Bodenplatte 11.

In den Figuren 3a bis 3e ist die grundsätzliche Anordnung von Eck-und Stützklötzen dargestellt.

Gemäß Fig. 3a besitzt die in Draufsicht mit abgenommener Deckplatte 2 gezeigte Palette vier Eckklötze 3 und einen zentral angeordneten, relativ langgestreckten Stützklotz 4.

Die Palette 1 in Fig. 3b besitzt vier Eckklötze 3 und zwei Stützklötze 4.

Die Palette 1 in Fig. 3c besitzt vier Eckklötze 3 und drei Stützklötze 4.

Die Palette 1 in Fig. 3d besitzt vier Eckklötze 3 und vier Stützklötze 4.

Die Palette 1 in Fig. 3e besitzt vier Eckklötze 3 und fünf Stützklötze 4. Die Wahl der Beklotzungsart in der erfindungsgemäßen Mischbeklotzung mit Hartfaser- und Eckklötzen 3, 3' und Hartschaum-Stützklötzen 4 hängt, wie bereits erwähnt, von den an die Palette 1 gestellten Anforderungen ab.

Fig. 4 zeigt abweichend von den vorgängigen Ausführungen eine Beklotzung, bei welcher die Ecklötze 3'' in Form von zylindrischen Körpern ausgestaltet sind.

Die Palette 1 in Fig. 5 umfaßt abweichend von derjenigen nach Fig. 1 keine Bodenplatte 1, sondern drei in Palettenlängsrichtung 10 angeordnete Kufen 12. Mit diesen ist die Palette 1 sehr vorteilhaft in der Lage; auf dem Boden 13 bzw. einer Stapel- oder Abstellfläche verschoben zu werden. Zur Erhöhung der Festigkeit der Palette 1 sind quer zur Palettenlängsrichtung 10 Querkufen 14 angeordnet.

Alle Verbindungen zwischen der Deckplatte 2, den Eckklötzen 3, 3', den Stützklötzen 4, der Bodenplatte 11 und ggf. den Kufen 12 sowie den Querkufen 14 sind durch einen handelsüblichen Kleber in Form von ganzflächigen Klebschichten ausgeführt.

Dadurch erhält die Palette 1 sehr vorteilhaft ein Höchstmaß an Stabilität, Steifigkeit und somit an Tragfähigkeit. Durch die Verwendung von Preßspanmaterial für die Eckklötze 3, 3', 3" wird die erfindungsgemäße Palette 1 den Anforderungen an rauheste Betriebs- bzw. Transportbedingungen auch mit vielfachem Umschlag gerecht, weil eine Beschädigung der funktionswichtigen Eckklötze, wie bei ausschließlich mit Hartschaum-Klötzen bestückten Paletten, nicht mehr möglich ist.

Darüberhinaus ist die Palette durch die Wahl des Klotzmaterials unempfindlich gegen Feuchtigkeit sowie gegen Insektenbefall und andere äußere Einflüsse.

Die Klötze, und zwar sowohl die Hartfaser-Eckklötze 3, 3', 3" als auch die Hartschaum-Stützklötze 4 lassen sich maßgenau und kostengünstig in großen Stückzahlen herstellen und mit dem verwandten Material der Deckplatte 2 bzw. der Bodenplatte 11 oder der Kufen 12 bzw. Querkufen 14 problemlos verkleben.

In Fig. 7 und 8 ist eine weitere vorteilhafte Ausführungsform eines erfindungsgemäßen Eckklotzes 3, 3' dargestellt. Dieser besteht aus einer äußeren Schale 16 aus Hartschaummaterial, vorzugsweise aus demselben Material wie die Stützklötze 4 der erfindungsgemäßen Palette. Im Innern der Schale 16 befindet sich ein Kern 17 aus Preßspanmaterial. Dieser Kern 17 ist in einem Durchgangsloch 18 der Schale 16 eingesetzt undschließt mit seinen beiden Stirnflächen bündig mit den die Loch- öffnungen des Durchgangsloches 18 aufweisen Flächen der Schale 16 ab, so daß sich eine quasi durchgehende Auflagefläche bzw. Standfläche des Eckklotzes 3 ergibt. Die Schale 16 kann jede im vorstehenden beschriebene äußere Form besitzen. Der Kern 17 kann zylindrisch oder quaderförmig ausgebildet sein. Ebenfalls liegt es im Rahmen der Erfindung, mehrere kleinere Kerne anstatt eines großen Kerns vorzusehen. Durch den bündigen endseitigen Abschluß zwischen Kern 17 und der diesen einschließenden Schale erfolgt eine vollflächige Verklebung zwischen der Deckplatte 2 und dem aus Schale und Kern bestehenden Eckklotz 3, so daß eine große Verbindungsfläche vorhanden ist, die einen festen Verbund und damit eine große Festigkeit gewährleistet, obwohl eine dünne Deckplatte, z. B. von 3,2 mm Dicke, verwendet wird. Eine derartig dünne Deckplatte kann nicht bei bekannten Paletten, bei denen die Klötze ausschließlich angenagelt werden, verwendet werden, weil das Deckplattenmaterial im Bereich der Nägel ausreißt. Dabei verhindert der Kern 17 ein Abscheeren des Eckklotzes 3 bei schräg zur Kernlängsachse auftretenden Beanspruchungen, was bei Eckklötzen, die ausschließlich aus Hartschaum bestehen, stets ein Problem darstellt. Im Vergleich zu Eckklötzen nur aus Preßspan ergibt sich bei vergleichbarer Bindungs- bzw. Auflagefläche ein wesentlich geringeres Gewicht des erfindungsgemäßen Eckklotzes und damit eine insgesamt leichtere erfindungsgemäße Palette. Diese Ausbildung des Eckklotzes kann bei jeder der im obigen beschriebenen Palettenformen eingesetzt werden. Auf Grund der größeren Scheerfestigkeit des erfindungsgemäßen Eckklotzes 3 und der großen Druckfestigkeit des Kernes 17 kann im Vergleich zu reinen Hartschaumklötzen der erfindungsgemäße Eckklotz im ganzen geringere Abmessungen bei trotzdem verbesserter Festigkeit besitzen.

Vorzugsweise besitzt der erfindungsgemäße Eckklotz eine Breite von ca. 15 cm, eine Höhe von ca. 10 cm und eine Tiefe von ca. 10 mm. Der zylindrische Kern 17 hat vorzugsweise einen Durchmesser von 8 cm und seine Höhe entspricht der Höhe der Schale.

Fig. 9 zeigt zwei an ihren Unterseiten einander zugekehrte Paletten, wobei die obere Palette an dem einen Ende die Eckklötze 3, 3' hat, die unmittelbar an der Ecke angeordnet sind, so daß, jedem Eckklotz zugeordnet, zwei Kanten der Deckplatte 2 mit zwei einander angrenzenden Wandungen des Eckklotzes fluchten bzw. in einer Ebene liegen.

An dem gegenüberliegenden anderen Ende haben die Eckklötze 3, 3' zu der Querkante 19 der Deckplatte 2 einen Abstand X, der der Breite Y eines Klotzes entspricht. Die dortigen Klötze 3, 3' sind ebenfalls wie die anderen Klötze mit den Längskanten 20 und 21 fluchtend. Bei dieser Anordnung ergibt sich, daß bei einander zugekehrten Innenflächen die Paletten raumsparend ineinander gestapelt werden können, wie das in einer Schnittdarstellung in Fig. 10 dargestellt ist.

Das beschriebene Prinzip ist auch zu verwirklichen, sofern die Eckklötze nicht im Querschnitt quadratisch sind, sondern Rechtecke darstellen. Die in den Figuren 9 und 10 beschriebene Raumform und Anordnung ist jedoch besonders vorteilhaft. Sie ermöglicht auch das raumsparende Ineinanderstapeln, sofern die Eckklötze 3 und 3', wie Fig. 9 im rechten Teil darstellt, mit einer quer zur Längserstreckung der Palette verlaufenden Kufe 14 verbunden sind. Es sei bemerkt, daß dann auch die Eckklötze 3, 3' an dem anderen Ende mit einer Kufe 14 verbunden sind, obwohl dies in Fig. 9 nicht dargestellt ist.

Fig. 11 zeigt die Unterseite einer Deckplatte 2 mit der Maßgabe, daß bei quadratischem Querschnitt der aus Hartschaummaterial bestehenden Eckklötze 3, 3' die jeweils zugeordneten Kerne 17 aus dem Preßspanmaterial einen langgestreckten Rechteckkörper darstellen, wobei die Längsseiten 22, 22' parallel zu den Längskanten 20 bzw. 21 der Deckplatte 2 und in deren nahen Bereich verlaufen, so daß sie außermittig angeordnet sind. Diese außermittige Anordnung und Ausbildung als langgestreckter Körper ergibt zufolge der hohen Standfestigkeit auch die Gewähr, daß durch die Gabel eines Gabelstaplers keine nennenswerten Beschädigungen eines Eckklotzes stattfinden können.

Die Ausbildung derEckklötze aus Preßspanmaterial läßt zu, daß in Verbindung mit der Klebung, insbesondere vorteilhaft einem Heißschmelzkleber , Nägel oder dergleichen metallische Klammern Anwendung finden können, die die Aufgabe haben, zur Klebung bis zur Abbindung den notwendigen Anpreßdruck zu geben. Das gilt für die Verbindung des Eckklotzes mit der Deckplatte 2 über einen Nagel 23 oder zur Verbindung der Kufe 14 mit der Unterseite eines Eckklotzes über metallische Klammern 24, 24' oder für die Stützkräfte, die wie die Eckklötze ausgebildet sein können.

Auch ist es möglich, bei den Klötzen die Schale aus dem Hartschaum mit dem Kern aus Preßspanmaterial durch Klebung, insbesondere dem vorgeschlagenen Heißschmelzkleber,zu verbinden.

Die Verwendung des vorgeschlagenen Hot-Melt-Klebers ist deswegen sehr vorteilhaft, weil dieser optimal verarbeitbar und leicht auftragbar sowie schnell abbindend ist. Der Kleber hat den weiteren Vorteil, daß er sehr hohe Festigkeiten der Klebfuge erbringt, und zwar schon nach kurzer Abbindezeit. Eine damit gefertigte Palette kann schon nach kurzer Zeit belastet werden.

Die Herstellung der erfindungsgemäßen Palette ist folglich unkompliziert und kostengünstig, weswegen die Palette die an sie gestellten Anforderungen in optimaler Weise erfüllt.

## Patentansprüche

1. Flachpalette, umfassend eine von vier Eckklötzen und zumindest zusätzlich von einem, insbesondere von zwei bis fünf Stützklötzen gehaltene Deckplatte, dadurch gekennzeichnet , daß die Eckklötze (3, 3') zumindest teilweise aus Preßspanmaterial und die Stützklötze (4) aus Hartschaummaterial bestehen.

2. Flachpalette nach Anspruch 1, dadurch gekennzeichnet, daß die Eckklötze (3, 3') aus einer Schale (16) aus Hartschaummaterial und einem inneren durchgehenden Kern (17) aus Preßspanmaterial bestehen.

3. Flachpalette nach Anspruch 1, dadurch gekennzeichnet, daß die Eckklötze (3, 3') aus einer Schale (16) aus Hartschaummaterial und einem inneren durchgehenden Kern (17) aus Preßspanmaterial bestehen.

4. Flachpalette nach einem oder mehreren der Ansprüche 1 bis 3, dadurch gekennzeichnet, daß zumindest die Eckklötze (3, 3') als gleich große Quader mit einem Längen/Breitenverhältnis von ca. 2 : 1 ausgebildet und mit ihren Längskanten (9) in Palettenlängsrichtung angeordnet sind.

5. Flachpalette nach einem oder mehreren der Ansprüche 1 bis 4, dadurch gekennzeichnet , daß sowohl die Eck-(3, 3') als auch die Stützklötze (4) mittels eines Klebers, vorzugsweise Hot-Melt-Klebers, mit der Eckplatte (2) mit ihrer jeweils größten Fläche ganzflächig verklebt sind.

6. Flachpalette nach einem oder mehreren der Ansprüche 1 bis 5, dadurch gekennzeichnet , daß die Eckklötze (3, 3'), in Palettenlängsrichtung (10) gesehen, an den aneinander gegenüberliegenden Stirnkanten (6) eine Abrundung (8) bzw. Abschrägung (7) aufweisen.

7. Flachpalette nach einem oder mehreren der Ansprüche 1 bis 6, dadurch gekennzeichnet , daß die Eckklötze (3, 3') als gleichgroße Zylinder ausgebildet sind.

8. Flachpalette nach einem oder mehreren der Ansprüche 1 bis 7, dadurch gekennzeichnet , daß die Deckplatte (2) eine Hartfaserplatte mit einer Dicke von 3,2 bis 6 mm, vorzugsweise von ca. 3,2 oder 5 mm ist.

9. Flachpalette nach einem oder mehreren der Ansprüche 1 bis 7, dadurch gekennzeichnet , daß die Deckplatte (2) eine Preßspanplatte mit einer Dicke von ca. 10 bis 16 mm ist.

10. Flachpalette nach einem oder mehreren der Ansprüche 1 bis 9, dadurch gekennzeichnet , daß diese als Doppeldeck-Palette mit der Deckplatte (2) und einer Bodenplatte (11) ausgebildet ist.

11. Flachpalette nach einem oder mehreren der Ansprüche 1 bis 9, dadurch gekennzeichnet , daß die Eckklötze (3, 3') an ihrer Unterseite mit von Eckklotz (3) zu Eckklotz (3) sich erstreckenden Kufen (12) ausgestattet sind, die vorzugsweise aus Hartfaser- oder aus Preßspanmaterial bestehen.

12. Flachpalette nach Anspruch 11, dadurch gekennzeichnet, daß quer zu den Kufen (12) unterhalb derselben verlaufende Querkufen (14) angeordnet sind, die aus Preßspan- oder Hartfasermaterial bestehen.

13. Flachpalette nach einem oder mehreren der Ansprüche 6 bis 12, dadurch gekennzeichnet , daß die Bodenplatte (11) oder die Kufen (12) und die Querkufen (14) mit den Klötzen (3, 4) durch einen Kleber, vorzugsweise einen Hot-Melt-Kleber vollfächig verbunden sind.

14. Flachpalette nach den Ansprüchen 1 und 3, dadurch gekennzeichnet , daß bei rechteckigem Querschnitt der Schale (16) aus Hartschaummaterial der innere durchgehende Kern aus Preßspanmaterial einen rechteckigen Querschnitt aufweist.

15. Flachpalette nach Anspruch 14, dadurch gekennzeichnet, daß bei quadratischem Querschnitt der Schale (16) aus Hartschaummaterial der Kern (17) aus Preßspanmaterial aus einem langgestreckten Rechteck besteht.

16. Flachpalette nach den Ansprüchen 14 und 15, dadurch gekennzeichnet , daß der Kern (17) in der Schale (16) außermittig und nahe dem Rand der Deckplatte (2) angeordnet ist.

17. Flachpalette nach Anspruch 16, dadurch gekennzeichnet, daß bei langgestreckter Palette die Längsseite des Kerns parallel zur Längsseite der Palette verläuft.

18. Flachpalette nach Anspruch 11, dadurch gekennzeichnet, daß die Kufen (12) zusätzlich zur Leimverbindung mit dem Kern (17) mit diesem durch einen Nagel oder dergleichen metallischen Klammer verbunden sind.

19. Flachpalette nach Anspruch 1 und einem oder mehreren der Ansprüche 2 bis 8, dadurch gekennzeichnet , daß an dem einen Ende der Palette (1) die Eckklötze (3, 3') mit der Ecke fluchtend angeordnet sind, während an dem anderen Ende die Eckklätze (3, 3') zu einer Kante der Deckplatte einen Abstand haben, der der Längs bzw. Breitseite des Eckklotzes entspricht und somit zwei Paletten derart raumsparend stapelbar sind, daß bei einander zugekehrten Unterseiten die Klötze der einen Palette an der Unterseite der anderen Palette anliegen.
